# EUROPÄISCHE PATENTSCHRIFT

(11) **EP 1 771 915 B1**
(45) Veröffentlichungstag und Bekanntmachung des Hinweises auf die Patenterteilung: **21.01.2009**
(21) Anmeldenummer: 05810897.8
(22) Anmeldetag: 15.11.2005
(51) Int. Cl.: H01P 1/218

(54) **GRUNDKÖRPER FÜR EINEN YIG-FILTER ODER YIG-OSZILLATOR**
BASE BODY FOR A YIG FILTER OR YIG OSCILLATOR
CORPS DE BASE POUR UN FILTRE YIG OU UN OSCILLATEUR YIG

(30) Priorität: 22.11.2004 DE 102004056257
(43) Veröffentlichungstag der Anmeldung: 11.04.2007
(73) Patentinhaber: Rohde & Schwarz GmbH & Co. KG, 81671 München (DE)
(72) Erfinder: HOHENESTER, Wilhelm, 81543 München (DE); TREMMEL, Claus, 85540 Haar (DE)
(74) Vertreter: Körfer, Thomas
(86) Internationale Anmeldenummer: PCT/EP2005/012263
(87) Internationale Veröffentlichungsnummer: WO 2006/056343

(56) Entgegenhaltungen:
- FR-A- 2 616 972
- US-A- 3 821 668
- US-A- 4 857 871

## Beschreibung

Die Erfindung betrifft einen Grundkörper für ein YIG-Bandpaßfilter oder einen YIG-Oszillator gemäß dem Oberbegriff des Anspruchs 1.

YIG-Bandpaßfilter oder YIG-Oszillatoren verfügen über zumindest ein YIG-Element, welches vorzugsweise kugelförmig ausgebildet und aus einem Yttrium-Eisen-Granat (Yttrium-Iron-Garnet YIG) hergestellt ist. Die Resonatorwirkung wird mittels Koppelschleifen vermittelt, die so ausgebildet und angeordnet sein müssen, daß der Mittelpunkt des YIG-Elements und der Mittelpunkt des Biegeradius einer Koppelschleife genau übereinstimmen.

Ein YIG-Bandpaßfilter mit entsprechend ausgebildeten Koppelschleifen ist beispielsweise aus der US 4,480,238 bekannt. Der durchstimmbare YIG-Bandpaßfilter weist dabei einen Grundkörper auf, welcher Schlitze zur Aufnahme von isolierten Plättchen umfaßt, die an einer Kante eine leitfähige Beschichtung aufweisen, die als Kopplungsleitung dient. Weiterhin sind Filterkammern zur Aufnahme der YIG-Elemente vorgesehen. Die Plättchen werden so über die YIG-Elemente in die Schlitze eingelegt, daß die YIG-Elemente in Einbuchtungen in den mit der leitfähigen Beschichtung versehenen Kanten angeordnet sind. Die YIG-Elemente und die Plättchen werden in festen Positionen fixiert.

Als nächstliegender Stand der Technik offenbart FR 2616972 ein YIG -Filter mit Schlitzen in einem Grundkörper, in welchen Sacklöcher Stangen an Enden der Koppelschleifen aufnehmen zur Fixierung der Koppelschleifen.

Nachteilig an den aus der Praxis bekannten YIG-Bandpaßfiltern mit Drahtschleifen als Koppelelementen ist insbesondere, daß die Herstellung der YIG-Filter durch das händische Biegen der Koppelschleifen aufwendig, kompliziert und mit einer hohen Ausschußquote verbunden Aufgabe der vorliegenden Erfindung ist es demnach, einen Grundkörper für ein YIG-Filter oder einen YIG-Oszillator zu schaffen, der die Verwendung von vorgefertigten Koppelschleifen bei reproduzierbar hoher Montagepräzision ermöglicht.

Die Aufgabe wird durch die kennzeichnenden Merkmale des Anspruchs 1 gelöst.

Vorteilhafte Weiterbildungen des erfindungsgemäßen Grundkörpers sind in den Unteransprüchen angegeben.

Im Folgenden werden anhand der Zeichnung bevorzugte Ausführungsbeispiele der Erfindung beispielhaft dargestellt und in der nachfolgenden Beschreibung näher erläutert. Es zeigen:
- Fig. 1: eine schematische, perspektivische Darstellung eines bevorzugten Ausführungsbeispiels eines Grundkörpers eines YIG-Bandpaßfilters mit YIG- Elementen und Koppelschleifen,
- Fig. 2: eine schematische Aufsicht auf das erfindungsgemäße Ausführungsbeispiel eines Grundkörpers eines YIG-Bandpaßfilters mit YIG- Elementen und Koppelschleifen gemäß Fig. 1, und
- Fig. 3A-B: eine schematische Aufsicht von unten und von oben auf das erfindungsgemäße Ausführungsbeispiel eines Grundkörpers eines YIG-Bandpaßfilters ohne YIG-Elemente und Koppelschleifen.

Die Fig. 1 und 2 zeigen in einer schematischen, perspektivischen Ansicht bzw. einer schematischen Aufsicht ein Ausführungsbeispiel eines YIG-Bandpaßfilters 1, der einen Grundkörper 2 und im Ausführungsbeispiel vier in dem Grundkörper 2 ausgebildete Filterkammern 3 mit ebenso vielen YIG-Elementen 4 aufweist.

Die YIG-Elemente 4 sind dabei kugelförmig aus einem Yttrium-Eisen-Granat ausgebildet und durch Koppelschleifen 5 elektromagnetisch gekoppelt.

Die Filterkammern 3 sind durch Kanäle 6 miteinander verbunden, in welche die Koppelschleifen 5 eingelegt werden. Die Kanäle besitzen dabei genügend Abstand zu den jeweiligen Koppelschleifen, um mit diesen Leitungssysteme zu bilden. Die Anzahl der Filterkammern 3 ist dabei nicht auf vier beschränkt, sondern kann auch weniger oder mehr betragen.

Wie insbesondere aus Fig. 1 hervorgeht, verlaufen die Kanäle 6 dabei nicht in voller Länge durch die gesamte axiale Erstreckung des Grundkörpers 2. Zwischen den Filterkammern 3 sind die Kanäle 6 nur bis zu einer bestimmten Tiefe, die etwas mehr als die Einlegetiefe der Kopplungsleitungen 5 beträgt, ausgebildet. Die Fig. 3A und 3B verdeutlichen dies durch zwei Darstellungen des Grundkörpers 2 in entgegengesetzten Blickrichtungen. In Fig. 3A ist die Unterseite 7 des Grundkörpers 2 dargestellt, während Fig. 3B die Oberseite 8 zeigt. In Fig. 3A sind entsprechend die Kanäle 6 zwischen den Filterkammern 3 nicht sichtbar, da sie sich nicht durch die gesamte axiale Dicke des Grundkörpers 2 erstrecken, während sie in Fig. 3B an der Oberfläche 8 sichtbar sind.

Demgegenüber sind jenseits der Filterkammern 3 sich mit blinden Enden radial nach außen erstreckende Schlitze 11 über die gesamte axiale Dicke des Grundkörpers ausgebildet. Ebenfalls existiert ein Schlitz 12 zwischen den Resonatoren am Ein- und Ausgang des Filters.

Ebenfalls radial außerhalb der Filterkammern 3 sowie die Schlitze 11 und 13 schneidend sind Ausnehmungen 9 ausgebildet, welche sich im Gegensatz zu den zwischen den Filterkammern 3 verlaufenden Kanälen 6 durch die gesamte axiale Dicke des Grundkörpers 2 erstrecken. Die Ausnehmungen 9 erfüllen dabei die Aufgabe, einerseits die Koppelschleifen 5 aufzunehmen und gleichzeitig die Zufuhr von Lotmasse bei der Montage der Koppelschleifen 5 zu ermöglichen.

Um die einfache Montage der Koppelschleifen 5 zu ermöglichen, werden diese zunächst mittels eines geeigneten Verfahrens wie Ätzen, Laserschneiden oder Erodieren aus einer Folie in gleichbleibender Genauigkeit und Reproduzierbarkeit hergestellt. Die Koppelschleifen 5 weisen dabei zur Erleichterung der Montage Kontaktfahnen 10 auf, die vorzugsweise einstückig mit den Koppelschleifen 5 ausgebildet und vorzugsweise rechteckig geformt sind, wobei eine Kantenlänge der Kontaktfahnen 10 ungefähr der axialen Dicke des Grundkörpers 2 entspricht.

Dies erleichtert die Montage der Koppelschleifen 5, da diese nach dem Einlegen in die Schlitze 11 und 13 so weit in die Schlitze 11 und 13 hineinrutschen, bis die Kontaktfahnen 10 auf dem Montageuntergrund aufliegen, auf welchem der Grundkörper 2 während des Montagevorgangs liegt. Die Kontaktfahnen 10 schließen dann mit der Unterseite 7 und der Oberseite 8 des Grundkörpers 2 bündig ab. Auf diese Weise kann sichergestellt werden, daß die Koppelschleifen 5 stets in gleicher Position hochgenau montiert werden können und der gewünschte elektromagnetische Kopplungsgrad erreicht werden kann.

Die in die Ausnehmungen 9 eingebrachte Lotmasse schließt die Kontaktfahnen 10 so ein, daß einerseits eine zuverlässige Fixierung der Koppelschleifen 5 in den Ausnehmungen 9 und andererseits eine leitende Verbindung zwischen dem Grundkörper 2 und den Koppelschleifen 5 erfolgt. Die Lotmasse fließt dabei ebenfalls bis auf die Montageunterlage und schließt somit ebenfalls unten und oben bündig mit der Oberseite 8 und der Unterseite 7 des Grundkörpers 2 ab, so daß nach der Montage ein glattes Bauteil vorliegt, welches ohne Gefahr von Verhaken oder Verlieren der Koppelschleifen 5 weiterbearbeitet werden kann.

## Patentansprüche

1. Grundkörper (2) für YIG-Filter (1) oder YIG-Oszillatoren,
wobei der Grundkörper (2) aus einem nichtmagnetischen Material ausgebildet ist und Filterkammern (3) in dem Grundkörper (2) ausgebildet sind,
wobei die Filterkammern (3) durch Kanäle (6) miteinander verbunden sind und in den Filterkammern (3) YIG-Elemente (4) angeordnet und durch sich in die Filterkammern (3) erstreckende Koppelschleifen (5) elektromagnetisch gekoppelt sind,
wobei in dem Grundkörper (2) Schlitze (11, 12) ausgebildet sind, in welche die Enden der Koppelschleifen (5) aufgenommen sind, **dadurch gekennzeichnet dass** die Enden der Koppelschleifen (5) als Kontaktfahnen (10) ausgebildet sind, die auch in zwischen den Schlitzen (11, 12) und den Filterkammern (3) sich befindenden Ausnehmungen (9) in dem Grundkörper (2) aufgenommen sind, wobei sich die Ausnehmungen (9) über die gesamte axiale Dicke des Grundkörpers (2) erstrecken.

2. Grundkörper nach Anspruch 1,
**dadurch gekennzeichnet,**
**daß** die Kanäle (6) zwischen den Filterkammern (3) nicht bis zu einer maximalen Einschubtiefe der Koppelschleifen (5) in axialer Richtung in dem Grundkörper (2) ausgebildet sind, so daß zwischen den Kanälen und den jeweiligen Koppelschleifen genügend Abstand verbleibt, um Leitungssysteme zu bilden.

3. Grundkörper nach einem der Ansprüche 1 oder 2,
**dadurch gekennzeichnet,**
**daß** sich Schlitze (11) mit blinden Enden über die Filterkammern (3) hinaus radial nach außen erstrecken und der Ein- mit dem Ausgangsresonator (4) über einen Schlitz (12) miteinander verbunden sind.

4. Grundkörper nach Anspruch 3,
**dadurch gekennzeichnet,**
**daß** sich die Schlitze (11) mit blinden Enden sowie der Schlitz (12) zwischen dem Ein- und dem Ausgangsresonator (4) über die gesamte axiale Dicke des Grundkörpers (2) erstrecken.

5. Grundkörper nach einem der Ansprüche 1 bis 4,
**dadurch gekennzeichnet,**
**daß** die Ausnehmungen (9) einen runden, abgerundeten oder langlochförmigen Querschnitt aufweisen.

6. Grundkörper nach einem der Ansprüche 1 bis 5,
**dadurch gekennzeichnet,**
**daß** die Ausnehmungen (9) radial außerhalb der Filterkammern (3) sowie zwischen dem Ein- und dem Ausgangsresonator (4) angeordnet sind.

7. Grundkörper nach einem der Ansprüche 1 bis 6,
**dadurch gekennzeichnet,**
**daß** die Ausnehmungen (9) die Schlitze (11, 12) schneidend ausgebildet sind.

8. Grundkörper nach einem der Ansprüche 1 bis 7,
**dadurch gekennzeichnet,**
**daß** die Ausnehmungen (9) zur Aufnahme von Lotmasse geeignet sind.

9. Grundkörper nach Anspruch 8,
**dadurch gekennzeichnet,**
**daß** die Kontaktfahnen (10) in den Ausnehmungen (9) durch die Lotmasse fixiert sind.

10. Grundkörper nach einem der Ansprüche 1 bis 9,
**dadurch gekennzeichnet,**
**daß** die an den Koppelschleifen (5) ausgebildeten Kontaktfahnen (10) bündig mit einer Oberseite (8) und einer Unterseite (7) des Grundkörpers (2) abschließen.

11. Grundkörper nach einem der Ansprüche 1 bis 10,
**dadurch gekennzeichnet,**
**daß** die Kontaktfahnen (10) rechteckig ausgebildet sind.

## Claims

1. Base element (2) for YIG filters (1) or YIG oscillators,
wherein the base element (2) is made from a nonmagnetic material, and filter chambers (3) are formed in the base element (2),
wherein the filter chambers (3) are connected to one another by channels (6), and YIG elements (4) are disposed in the filter chambers (3) and are electromagnetically coupled by coupling loops (5) extending into the filter chambers (3),
wherein slots (11, 12), in which the ends of the coupling loops (5) are accommodated, are formed in the base element (2),
**characterised in that**
the ends of the coupling loops (5) are formed as contact lugs (10), which are also accommodated in recesses (9) in the base element (2) disposed between the slots (11, 12) and the filter chambers (3), wherein the recesses (9) extend through the entire axial thickness of the base element (2).

2. Base element according to claim 1,
**characterised in that**
the channels (6) between the filter chambers (3) are not formed down to a maximum insertion depth of the coupling loops (5) in the axial direction in the base element (2), so that sufficient spacing distance remains between the channels and the respective coupling loops for the formation of conductor systems.

3. Base element according to any one of claims 1 or 2,
**characterised in that**
slots (11) with blind ends extend radially outwards beyond the filter chambers (3), and that the input resonator and the output resonator (4) are connected to one another via a slot (12).

4. Base element according to claim 3,
**characterised in that**
the slots (11) with blind ends and the slot (12) between the input resonator and the output resonator (4) extend through the entire axial thickness of the base element (2).

5. Base element according to any one of claims 1 to 4,
**characterised in that**
the recesses (9) provide a round, rounded or oblong cross-section.

6. Base element according to any one of claims 1 to 5,
**characterised in that**
the recesses (9) are disposed radially outside the filter chambers (3) and between the input resonator and the output resonator (4).

7. Base element according to any one of claims 1 to 6,
**characterised in that**
the recesses (9) are formed intersecting the slots (11, 12).

8. Base element according to any one of claims 1 to 7,
**characterised in that**
the recesses (9) are suitable for the accommodation of a solder bead.

9. Base element according to claim 8,
**characterised in that**
the contact lugs (10) are fixed in the recesses (9) by the solder bead.

10. Base element according to any one of claims 1 to 9,
**characterised in that**
the contact lugs formed on the coupling loops (5) terminate flush with an upper side (8) and a lower side (7) of the base element (2).

11. Base element according to any one of claims 1 to 10,
**characterised in that**
the contact lugs (10) are designed to be rectangular.

## Revendications

1. Corps de base (2) pour filtres YIG (1) ou oscillateurs YIG,
dans lequel le corps de base (2) est formé à partir d'un matériau non magnétique et que des chambres filtrantes (3) sont formées dans le corps de base (2),
dans lequel les chambres filtrantes (3) sont reliées entre elles par des conduits (6) et que des éléments YIG (4) sont disposés dans les chambres filtrantes (3) et sont électromagnétiquement couplés par le biais de boucles de couplage (5) s'étendant dans les chambres filtrantes (3),
dans lequel dans le corps de base (2) sont formées des rainures (11, 12) dans lesquelles les extrémités des boucles de couplage (5) sont logées **caractérisé en ce que** les extrémités des boucles de couplage sont réalisées en tant que languettes de contact (10) qui sont également logées dans des évidements (9) dans le corps de base (2) se trouvant entre les rainures (11, 12) et les chambres filtrantes (3), les évidements (9) s'étendant sur toute l'épaisseur axiale du corps de base (2).

2. Corps de base selon la revendication 1,
**caractérisé en ce**
**que** les conduits (6) entre les chambres filtrantes (3) ne sont pas formés jusqu'à une profondeur d'insertion maximale des boucles de couplage (5) dans la direction axiale dans le corps de base (2) de sorte qu'il reste une distance suffisante entre les conduits et les boucles de couplage respectives pour former des systèmes de conduites.

3. Corps de base selon l'une des revendications 1 ou 2,
**caractérisé en ce**
**que** des rainures (11) avec des extrémités borgnes s'étendent sur les chambres filtrantes (3) de manière radiale vers l'extérieur et les résonateurs (4) en entrée et en sortie sont reliés entre eux par le biais d'une rainure (12).

4. Corps de base selon la revendication 3,
**caractérisé en ce**
**que** les rainures (11) avec des extrémités borgnes ainsi que la rainure (12) entre les résonateurs (4) en entrée et en sortie s'étendent sur toute l'épaisseur axiale du corps de base (2).

5. Corps de base selon l'une quelconque des revendications 1 à 4,
**caractérisé en ce**
**que** les évidements (9) présentent une section ronde, arrondie ou oblongue.

6. Corps de base selon l'une quelconque des revendications 1 à 5,
**caractérisé en ce**
**que** les évidements (9) sont disposés de manière radiale à l'extérieur des chambres filtrantes (3) ainsi qu'entre les résonateurs (4) en entrée et en sortie.

7. Corps de base selon l'une quelconque des revendications 1 à 6,
**caractérisé en ce**
**que** les évidements (9) sont formés de façon à couper les rainures (11, 12).

8. Corps de base selon l'une quelconque des revendications 1 à 7,
**caractérisé en ce**
**que** les évidements (9) conviennent pour recevoir de la matière de brasage.

9. Corps de base selon la revendication 8,
**caractérisé en ce**
**que** les languettes de contact (10) sont fixées dans les évidements (9) par la matière de brasage.

10. Corps de base selon l'une quelconque des revendications 1 à 9,
**caractérisé en ce**
**que** les languettes de contact (10) formées sur les boucles de couplage (5) affleurent une face supérieure (8) et une face inférieure (7) du corps de base (2).

11. Corps de base selon l'une quelconque des revendications 1 à 10,
**caractérisé en ce**
**que** les languettes de contact (10) ont une forme rectangulaire.
